# EUROPÄISCHE PATENTSCHRIFT

(11) **EP 1 752 064 B1**
(45) Veröffentlichungstag und Bekanntmachung des Hinweises auf die Patenterteilung: **29.08.2007**
(21) Anmeldenummer: 05017442.4
(22) Anmeldetag: 11.08.2005
(51) Int. Cl.: A45D 40/26

(54) **Applikator, insbesondere für Mascara**
Applicator, in particular for mascara
Applicateur, en particulier pour mascara

(43) Veröffentlichungstag der Anmeldung: 14.02.2007
(73) Patentinhaber: GEKA BRUSH GMBH, 91572 Bechhofen (DE)
(72) Erfinder: Dumler, Norbert, 91522 Ansbach (DE)
(74) Vertreter: Schneck, Herbert

(56) Entgegenhaltungen:
- EP-A- 0 432 384
- WO-A-98/43511
- DE-A1- 2 533 481

## Beschreibung

Die Erfindung richtet sich auf einen Applikator für Mascara, Haarfärbemittel oder ähnliche kosmetische Produkte umfassend einen mit einem Stiel verbindbaren Grundkörper aus einem relativ harten Material, wie Metall oder Hartkunststoff, mit einer Mehrzahl von umlaufenden Rillen.

Ein gattungsgemäßer Applikator ist bekannt aus CH 372 802. Der vorbekannte Applikator weist einen metallischen Grundkörper auf, auf dessen Oberfläche relativ flache, schraubenförmige Rillen eingebracht sind. Weiterhin sind solche Applikatoren bekannt aus EP 0 432 384, WO 98/43511 und DE 25 33 481 A1.

Ein solcher Applikator hat sich als solcher gut bewährt, weist aber den Nachteil auf, dass die schraubenförmigen Rillen verhältnismäßig geringer Tiefe aufgrund der Schrägstellung, die durch die Schraubenkonfiguration bedingt ist, keine oder zumindest keine hinreichende Kämmwirkung auf die Wimpern ausüben und andererseits durch die geringe Tiefe eine Volumenerhöhung der Wimpern kaum möglich ist.

Hiervon ausgehend liegt der Erfindung die Aufgabe zugrunde, einen Applikator der in Betracht stehenden Art so weiterzuentwickeln, dass unter Wahrung der grundsätzlichen Vorteile dieses Applikatortyps die Kämmeigenschaften und die Volumengebung beim Auftrag verbessert werden.

Diese Aufgabe wird erfindungsgemäß dadurch gelöst, dass die Rillen parallel zueinander und im Wesentlichen senkrecht zur Längsachse des Grundkörpers verlaufen, wobei die Tiefe der Rillen 0,4 bis 2,1 mm, insbesondere ca. 0,8 mm, beträgt.

Durch die zueinander parallele Anordnung der Rillen wird gegenüber einer schraubenförmigen Anordnung gemäß dem Stand der Technik eine deutlich verbesserte Kämmwirkung und ein gleichmäßiger Auftrag erreicht. Durch solche im Vergleich zum Stand der Technik vergleichsweise tiefe Rillen werden verbesserte Transfereigenschaften für die Mascara-Flüssigkeit und eine erhöhte Kämmwirkung erreicht.

Insbesondere haben Untersuchungen gezeigt, dass für die Erzielung einer effektiven Kämmwirkung der Bereich des Wimpernansatzes am Augenlid von ganz besonderer Bedeutung ist, wobei sich ein Großteil der Kämmwirkung im äußersten Peripheriebereich des Applikators abspielt..Dabei hat sich gezeigt, dass die Wimpern in der Regel nicht sauber geordnet in einer einzigen Reihe nebeneinander am Augenlid austreten, sondern weitgehend ungeordnet in mehreren Reihen übereinander ausgebildet sind. Die erfindungsgemäße Ausgestaltung trägt diesen anatomischen Gegebenheiten in optimaler Weise Rechnung. Dementsprechend lohnt es sich zur Erlangung dieser Vorteile einen herstellungstechnisch größeren Aufwand in Kauf zu nehmen, der mit der erfindungsgemäßen Ausbildung von Rillen parallel zueinander und senkrecht zur Längsachse im Gegensatz zu vorbekannten schraubenförmigen Rillen verbunden ist.

In weiterer Ausgestaltung der Erfindung ist vorgesehen, dass der Grundkörper im Wesentlichen zylinderförmig ist, wobei er mit Vorteil wenigstens ein sich kegelstumpfförmig verjüngendes Ende aufweist, wodurch der Schminkvorgang in den Randbereichen erleichtert wird.

Günstigerweise ist der Boden der Rillen und/oder der Kamm zwischen zwei benachbarten Rillen abgerundet.

Der Abstand zwischen zwei benachbarten Rillen kann 0,2 bis 1,0 mm, insbesondere 0,64 mm betragen.

Über die Länge des Applikators können 5 bis 580 Rillen verteilt sein.

Der Applikator besteht vorzugsweise aus einer Chrom-Nickel-Legierung.

Wenn die Kämme bzw. Rillen abgerundet ausgebildet sind, liegt der Krümmungsradius zwischen 0,05 und 0,3 mm.

Der Grundkörper kann eine Längsbohrung aufweisen, die mit einem leichteren Material, z. B. einem Kunststoff, ausgefüllt sein kann, um auf diese Weise eine Gewichtsersparnis zu erreichen.

Der Grundkörper kann ein Verbindungsabschnitt zur Verbindung mit einem Stil aufweisen, wobei der Verbindungsabschnitt im Querschnitt wenigstens abschnittsweise 5eckig ist. Wenn dieser 5eckige Abschnitt von einem Hülsenabschnitt des Stils übergriffen wird, und senkrecht zur Längsachse ein beheizter oder unbeheizter Prägestempel auftrifft, ist dementsprechend sichergestellt, dass dieser stets eine nahezu senkrechte Gegenfläche findet, sodass eine sichere Verbindung hergestellt werden kann.

Nachfolgend wird die Erfindung anhand eines bevorzugten Ausführungsbeispiels in Verbindung der Zeichnung näher erläutert. Dabei zeigen:
- Fig. 1: eine Seitenansicht eines erfindungsgemäßen Applikators mit Stiel,
- Fig. 2: eine vergrößerte perspektivische Ansicht des Applikators, und
- Fig. 3: einen nochmals vergrößerten Längsschnitt des Applikators.

Ein in der Zeichnung dargestellter Applikator 1 ist mit einem Stiel 2 verbunden, der seinerseits wieder an einer Verschlusskappe 3 befestigt ist, die zum Schließen eines Vorratsbehälters und gleichzeitig als Griff dient. Der Stiel 2 kann mit einem Gewinde zum Aufschrauben auf einen Behälter ausgestattet sein.

Insbesondere aus Figur 2 und 3 wird deutlich, dass der Applikator 1 einen im Wesentlichen zylinderförmigen Grundkörper 4 mit zwei sich kegelstumpfförmig verjüngenden Enden 5 und 6 aufweist. Im Bereich des Endes 5 ist eine Ausnehmung 7 zur Befestigung eines Stiels eingebracht.

Der Grundkörper 4 ist mit einer Mehrzahl von Rillen 8 versehen, welche parallel zueinander und senkrecht zur Längsachse 9 des Grundkörpers 4 verlaufen.

Gemäß dem bevorzugten Ausführungsbeispiel beträgt die Tiefe der Rillen 0,8 mm. Der Boden der Rillen 8 und der jeweilige Kamm 10 zwischen zwei benachbarten Rillen sind abgerundet ausgebildet.

Ergänzend bzw. abweichend von dem vorstehend beschriebenen Ausführungsbeispiel können noch folgende Ausgestaltungsmerkmale vorgesehen sein:

Die Rillen 8 können im Querschnitt ganz oder teilweise V- oder U-förmig gestaltet sein.

Der Applikator kann mit einem transparenten oder farbigen Lack beschichtet sein. Durch diese Beschichtung wird eine Oxidation verhindert.

Die Umhüllende des Applikator-Körpers kann zylindrisch, zylindrischkonisch, konisch, konkav oder konvex gekrümmt sein.

Dem Applikator kann eine Abstreifanordnung zugeordnet sein, die aus Gummi oder hochelastischem Kunststoff bestehen kann, und deren Abstreifring einen Durchmesser zwischen 2 und 8 mm aufweist, wobei ggf. in dem Abstreifring Unterbrechungen vorgesehen sein können.

Der Applikator kann in Längsrichtung gesehen mindestens eine Nut aufweisen. Die wenigstens eine Nut kann parallel oder schraubenförmig zur Längsachse des Applikators verlaufen. Es können ggf. mehrere, bis zu 18 Nuten vorgesehen sein.

Der Applikator kann vorzugsweise aus Leichtmetall, insbesondere Aluminium bestehen.

## Patentansprüche

1. Applikator für Mascara, Haarfärbemittel oder ähnliche kosmetische Produkte umfassend einen mit einem Stiel verbindbaren Grundkörper aus einem relativ harten Material, wie Metall oder Hartkunststoff, mit einer Mehrzahl von umlaufenden Rillen, **dadurch gekennzeichnet, dass** die Mittelachse der Rillen (8) parallel zueinander und im Wesentlichen senkrecht zur Längsachse (9) des Grundkörpers (4) verlaufen, wobei die Tiefe der Rillen (8) 0,4 bis 2,1 mm, insbesondere ca. 0,8 mm, beträgt.

2. Applikator nach Anspruch 1, **dadurch gekennzeichnet, dass** der Grundkörper (4) im Wesentlichen zylinderförmig ist.

3. Applikator nach Anspruch 1, **dadurch gekennzeichnet, dass** der Grundkörper (4) wenigstens ein sich kegelstumpfförmig verjüngendes Ende (3, 6) aufweist.

4. Applikator nach Anspruch 1, **dadurch gekennzeichnet, dass** der Boden der Rillen (8) und/oder der Kamm (10) zwischen zwei benachbarten Rillen abgerundet ist.

5. Applikator nach Anspruch 1, **dadurch gekennzeichnet, dass** der Abstand zwischen zwei benachbarten Rillen (8) 0,2 bis 1,0 mm, insbesondere 0,64 mm beträgt.

6. Applikator nach Anspruch 1, **dadurch gekennzeichnet, dass** über die Länge des Applikators 5 bis 85 Rillen (8) verteilt sind.

7. Applikator nach Anspruch 1, **dadurch gekennzeichnet, dass** der Applikator aus einer Chrom-Nickel-Legierung besteht.

8. Applikator nach Anspruch 4, **dadurch gekennzeichnet, dass** der Krümmungsradius zwischen 0,05 und 0,3 mm liegt.

9. Applikator nach Anspruch 1, **dadurch gekennzeichnet, dass** der Grundkörper (4) eine Längsbohrung aufweist.

10. Applikator nach Anspruch 9, **dadurch gekennzeichnet, dass** die Längsbohrung mit einem leichteren Material, z. B. einem Kunststoff, ausgefüllt ist.

11. Applikator nach einem der Ansprüche 1 bis 10, **dadurch gekennzeichnet, dass** der Grundkörper (4) einen Verbindungsabschnitt zur Verbindung mit einem Stil aufweist, wobei der Verbindungsabschnitt im Querschnitt wenigstens abschnittsweise 5eckig ist.

## Claims

1. An applicator for mascara, hair colorants or similar cosmetic products comprising a main body of a relatively hard material, such as metal or hard plastic, said main body being connectable to a rod and having a plurality of circumferential grooves, **characterized in that** the center axis of the grooves (8) extend parallel to each other and substantially perpendicular to the longitudinal axis (9) of the main body (4), the depth of the grooves (8) being 0.4 mm to 2.1 mm, especially approximately 0.8 mm.

2. An applicator according to claim 1, **characterized in that** the main body (4) is substantially cylindrical.

3. An applicator according to claim 1, **characterized in that** the main body (4) has at least one frusto-conically tapered end (3, 6).

4. An applicator according to claim 1, **characterized in that** the bottom of the grooves (8) and/or the ridge (10) between two adjacent grooves is formed rounded.

5. An applicator according to claim 1, **characterized in that** the spacing between two adjacent grooves (8) is 0.2 to 1.0 mm, especially 0.64 mm.

6. An applicator according to claim 1, **characterized in that** distributed along the length of the applicator are 5 to 85 grooves (8).

7. An applicator according to claim 1, **characterized in that** the applicator is composed of a chromium-nickel alloy.

8. An applicator according to claim 4, **characterized in that** the curvature radius is between 0.05 and 0.3 mm.

9. An applicator according to claim 1, **characterized in that** the main body (4) has a longitudinal bore.

10. An applicator according to claim 9, **characterized in that** the longitudinal bore is filled with a lighter-weight material, e.g., a plastic material.

11. An applicator according to any of claims 1 through 10, **characterized in that** the main body (4) has a connecting section for connection to a rod, said connecting section being pentagonal in cross section at least in sections.

## Revendications

1. Applicateur de mascara, de produits de coloration capillaire et produits cosmétiques similaires comprenant un corps de base pouvant être relié à un manche dans un matériau relativement dur comme le métal ou le plastique dur avec une pluralité de cannelures périphériques, **caractérisé en ce que** les axes médians des cannelures (8) sont parallèles entre eux et essentiellement verticaux à l'axe longitudinal (9) du corps de base (4), moyennant quoi la profondeur des cannelures (8) est de 0,4 à 2,1 mm, particulièrement d'environ 0,8 mm.

2. Applicateur selon la revendication 1, **caractérisé en ce que** le corps de base (4) est essentiellement cylindrique.

3. Applicateur selon la revendication 1, **caractérisé en ce que** le corps de base (4) présente au moins une extrémité tronconique se rétrécissant (3, 6).

4. Applicateur selon la revendication 1, **caractérisé en ce que** le fond des cannelures (8) et/ou du peigne (10) est arrondi entre deux cannelures adjacentes.

5. Applicateur selon la revendication 1, **caractérisé en ce que** l'écart entre deux cannelures (8) adjacentes peut être de 0,2 à 1 mm, particulièrement de 0,64 mm.

6. Applicateur selon la revendication 1, **caractérisé en ce que** 5 à 85 cannelures (8) sont réparties sur la longueur de l'applicateur.

7. Applicateur selon la revendication 1, **caractérisé en ce que** l'applicateur est composé d'un alliage chrome-nickel.

8. Applicateur selon la revendication 4, **caractérisé en ce que** le rayon de courbure est situé entre 0,05 et 0,3 mm.

9. Applicateur selon la revendication 1, **caractérisé en ce que** le corps de base (4) présente un perçage longitudinal.

10. Applicateur selon la revendication 9, **caractérisé en ce que** le perçage longitudinal est comblé par un matériau plus léger, par exemple un plastique.

11. Applicateur selon l'une des revendications 1 à 10, **caractérisé en ce que** le corps de base (4) présente une section de liaison pour être relié à un manche, moyennant quoi la section de liaison a au moins un tronçon pentagonal en coupe transversale.
